# EUROPÄISCHE PATENTANMELDUNG

(11) **EP 4 650 064 A1**
(43) Veröffentlichungstag der Anmeldung: **19.11.2025**
(21) Anmeldenummer: 24176223.6
(22) Anmeldetag: 16.05.2024
(51) Int. Cl.: B21B 13/10

(54) **GERÜSTGEHÄUSE MIT AUFLAGEFLÄCHEN FÜR GLEITLEISTEN**

(71) Anmelder: Kocks Technik GmbH&Co. KG, 40721 Hilden (DE)
(72) Erfinder: SCHNUG, Günter, 40223 Düsseldorf (DE); GÜLCAN, Mustafa, 50765 Köln (DE); GENERALOV, Sergey, 40721 Hilden (DE); DEDEKEN, Ralf, 51674 Wiehl (DE)
(74) Vertreter: Hoffmann Eitle

(57) **Zusammenfassung**

Die vorliegende Anmeldung betrifft ein Gerüstgehäuse (10) für ein Walzgerüst (1) zum Walzen von metallischen Stäben, Drähten oder Rohren entlang einer Walzachse (19), das mindestens vier auf einer Außenseite (12) des Gerüstgehäuses (10) angeordnete Auflageflächen aufweist, die aus Sicht entlang der Walzachse (19) zu dieser parallel sind. Von den Auflageflächen bilden zwei nicht benachbarte, zueinander parallele Auflageflächen und die zwei anderen benachbarte Auflageflächen. Dabei stehen die benachbarten Auflageflächen im 120° Winkel zueinander und steht jede davon zu einer der parallelen Auflageflächen im 120° Winkel. Die zwei parallelen Auflageflächen oder/und die benachbarten Auflageflächen sind dazu ausgebildet, Gleitleisten (40.2, 40.3, 40.4, 40.5) zum Einschieben des Gerüstgehäuses (10) in eine Gerüstaufnahme aufzunehmen.

## Beschreibung

### TECHNISCHES GEBIET

Die vorliegende Erfindung betrifft ein Gerüstgehäuse für ein Walzgerüst zum Walzen von metallischen Stäben, Drähten oder Rohren entlang einer Walzachse.

### HINTERGRUND

Walzgerüste für das Walzen von stabförmigem Walzgut sind grundsätzlich bei der Herstellung von metallischen Rohren, Stäben oder Drähten bekannt. Walzgut kann dabei auf gewünschte Durchmesser gewalzt werden, indem das Kaliber dementsprechend eingestellt wird. Zur Einstellung des Kalibers eines Walzgerüsts ist es üblich, den Abstand der Walzen zur Walzachse zu verändern. Eine technische Lösung zur Einstellung der Walzenpositionen in Bezug auf die Walzachse ist die Exzenteranstellung.

Beispielsweise ist aus DE 100 15 340 A1 ein Walzgerüst des obigen technischen Gebiets mit einer Exzenteranstellung bekannt. In DE 100 15 340 A1 ist ein synchrones Verstellen aller Walzenwellen und damit aller Walzen durch das Antreiben nur einer Exzenterbuchse ermöglicht, das über einen an einer Seitenfläche des Gerüstgehäuses vorgesehenen Anstellungsanschluss erfolgt.

In der Regel werden mehrere Walzgerüste aufeinander folgend in einem Walzblock angeordnet. Dadurch kann das Walzgut insbesondere durch eine Differenz zwischen den Walzendrehzahlen der einzelnen Walzgerüste gestreckt und auf einen kleineren Durchmesser gewalzt werden.

Darüber hinaus ist die Rundheit des Walzguts nach Durchlauf eines Walzgerüsts in der Regel nicht ausreichend, da der Querschnitt aufgrund der sternförmigen Anordnung der Walzen und ihrer relativ kleinen Anzahl eine polygon-ähnliche Form annimmt, wobei die Seitenzahl des Polygons der Anzahl Walzen des Walzgerüsts entspricht. Beispielsweise weist ein durch ein einzelnes Drei-Walzen-Walzgerüst gewalztes Walzgut eine Querschnittsform auf, die nicht ideal rund, sondern annähernd dreieckig ausgebildet ist.

Die aufeinander folgenden Walzgerüste werden für die Verbesserung der Rundheit des Walzguts vorzugsweise so angeordnet, dass jeweils die Ecken des Walzgut-Querschnitts des ein Walzgerüst verlassenden Walzguts durch die Walzen des nachfolgenden Walzgerüsts zentral kontaktiert werden und der Walzgut-Querschnitt dadurch abgerundet wird.

Üblicherweise befinden sich deshalb die jeweils drei Walzen beispielsweise des ersten und des dritten Walzgerüsts eines Walzblocks mit vier Walzgerüsten in einer so genannten "Y-Anordnung" und die Walzen des jeweils dahinter angeordneten, beispielsweise zweiten und vierten Walzgerüsts, in einer so genannten "Anti-Y-Anordnung" (A). Durch die abwechselnde Anordnung der Walzen und Walzgerüste in Y-Anordnung und Anti-Y-Anordnung werden jeweils die Ecken des Walzgut-Querschnitts durch das nachfolgende Walzgerüst von einer Walze gewalzt und der Walzgut-Querschnitt dadurch abgerundet.

In der Y-Anordnung ist die untere Walze so ausgerichtet, dass ihre Walzenwelle horizontal liegt, d.h. dass sich der Durchmesser der unteren Walze in Blickrichtung der Walzachse vertikal erstreckt. Dagegen ist es in der Anti-Y-Anordnung die obere Walze, deren Walzenwelle horizontal liegt, d.h. dass sich der Durchmesser der oberen Walze in Blickrichtung der Walzachse vertikal erstreckt. Die Walzenwellen der beiden weiteren Walzen liegen in beiden Fällen gegenüber der horizontalen Walzenwelle um jeweils 120° gekippt. Natürlich sind die Anordnungen relativ zur Horizontalen insgesamt beliebig, weil es für den hier beschriebenen Effekt nur auf die relative Anordnung der Walzen bezüglich benachbarter Walzgerüste ankommt.

Die Anordnung der Walzgerüste hintereinander zu einem Walzblock erfolgt üblicherweise durch Gerüstaufnahmen, in welche die Walzgerüste eingebracht und von diesen gehalten werden. Dies ermöglicht es, Walzgerüste aus dem Walzblock beispielsweise für die regelmäßig erforderliche Wartung auszutauschen.

Das aus DE 100 15 340 A1 bekannte Walzgerüst erlaubt es, zwischen der Y-Anordnung und Anti-Y-Anordnung durch Drehen um eine horizontale Achse um 180° umgestellt und in beiden Ausrichtungen in die Gerüstaufnahme eingesetzt zu werden. Die obere und untere Seitenfläche des rechteckigen Gerüstgehäuses dienen als Aufstandsflächen in der Gerüstaufnahme.

Die Walzgerüststellungen für die Y-Anordnung und die Anti-Y-Anordnung können so gewählt sein, dass der an einer Seitenfläche des Gerüstgehäuses vorgesehene Anstellungsanschluss der Exzenteranstellung auf derselben Seite bleibt, wenn die Seitenfläche eine das Gerüst horizontal begrenzende Seitenfläche, d.h. vertikal ausgerichtet, ist. Auf der gegenüberliegenden Seitenfläche befindet sich dann eine Kupplung zur Momenteinleitung eines Antriebsstranges mit Motor und bei Bedarf Getriebe zum Antreiben der Walze mit horizontal ausgerichteter Walzenwelle.

Während die zuvor beschriebene Anordnung des Anstellungsanschlusses eine gute Zugänglichkeit für die manuelle Bedienung des Anstellungsanschlusses von dieser Seite aus ermöglicht, kann der Anstellungsanschluss nicht ohne weiteres automatisch, d.h. durch eine so genannte Fernanstellung, bedient und betätigt werden, weil ein hierfür erforderlicher Motor nicht an dieser Seite vorgesehen sein darf, um den Zugang zum Walzgerüst nicht zu versperren.

### DARSTELLUNG DER ERFINDUNG

Vor diesem Hintergrund besteht eine Aufgabe der vorliegenden Erfindung darin, ein Gerüstgehäuse des obigen technischen Gebiets bereitzustellen, das einen flexibleren Einsatz innerhalb eines Walzblocks und insbesondere eine flexiblere Auswahl sowohl einer Position im Walzblock als auch einer Anstellungskonfiguration bei gleichzeitig kompakter Bauweise des Walzblocks ermöglicht.

Mit anderen Worten besteht die Aufgabe darin, ein Gerüstgehäuse des obigen technischen Gebiets so weiterzuentwickeln, dass es modular möglichst vielseitig in einem Walzblock, an verschiedenen Positionen und in verschiedenen Stellungen in einer Gerüstaufnahme angeordnet werden kann, sodass der radiale Abstand der Walzen zur Walzachse, also die Anstellung, über mehrere verschiedene Weisen in verschiedenen Anstellungskonfigurationen verstellbar ist.

Diese Aufgabe wird durch ein Gerüstgehäuse nach Anspruch 1 gelöst. Vorteilhafte Ausgestaltungen der Erfindung ergeben sich aus den Unteransprüchen.

Das Gerüstgehäuse für ein Walzgerüst zum Walzen von metallischen Stäben, Drähten oder Rohren entlang einer Walzachse umfasst mindestens vier auf einer Außenseite des Gerüstgehäuses angeordnete Auflageflächen, die aus Sicht entlang der Walzachse zu dieser parallel sind. Zwei dieser Auflageflächen sind nicht benachbart und verlaufen zueinander parallel, so dass sie parallele Auflageflächen bilden, und die zwei anderen dieser Auflageflächen sind zueinander benachbart, so dass sie benachbarte Auflageflächen bilden. Die benachbarten Auflageflächen stehen dabei im 120° Winkel zueinander und jede davon steht zu einer der parallelen Auflageflächen im 120° Winkel. Die zwei parallelen Auflageflächen oder die benachbarten Auflageflächen oder die parallelen Auflageflächen und die benachbarten Auflageflächen sind dazu ausgebildet, Gleitleisten zum Einschieben des Gerüstgehäuses in eine Gerüstaufnahme aufzunehmen.

Durch diese Gleitleisten ist es möglich, das Gerüstgehäuse in vier verschiedenen Ausrichtungen präzise und sicher in die Gerüstaufnahme einzuschieben. Die Anordnung der Auflageflächen und Gleitleisten ermöglicht ein Umstellen zwischen verschiedenen Anordnungen, die jeweils durch eine Drehung um die Walzachse von 60° eingenommen werden können. Aus Sicht entlang der Walzachse sind die Auflageflächen um je eine 60° Drehung um die Walzachse versetzt angeordnet. Um eine 60° Drehung um die Walzachse versetzt angeordnete Auflageflächen schließen den oben genannten 120° Winkel zueinander ein. Besonders bevorzugt weist das Gerüstgehäuse aus Sicht der Walzachse die Gestalt eines regelmäßigen Sechsecks auf, wobei aber die Ecken auch abgerundet oder durch eine Fase oder dergleichen vervielfacht sein können.

Die Auflageflächen des Gerüstgehäuses können durch eine Seitenfläche des Gerüstgehäuses gebildet sein oder parallel zu einer Seitenfläche verlaufen. Die Seitenflächen müssen dabei nicht eben sein, sondern können auch Stufen, Vorsprünge oder Rücksprünge sowie Öffnungen aufweisen und können auch mehrteilig ausgebildet sein.

Mit Vorteil ist jede der Auflageflächen mehrteilig mit zumindest zwei entlang der Walzachse beabstandeten Auflagekanten ausgestaltet, zwischen denen zumindest ein nach außen vorstehender Vorsprung ausgebildet ist. Insbesondere ist der Vorsprung durch zwei sich parallel zu den Auflagekanten erstreckende Stufen von den Auflagekanten abgesetzt. Mit anderen Worten sind die Auflageflächen gegenüber dem vorstehenden Teil der Seitenfläche nach innen versetzt angeordnet und umschließen den vorstehenden Teil entlang der Walzachse auf beiden Seiten, so dass das Gerüstgehäuse entlang der Walzachse stabil auf zwei beabstandeten Gleitleisten und damit auf einem dem Abstand zwischen den Gleitleisten entsprechend breiten Fuß steht. Gleichzeitig bieten die Gleitleisten durch den Abstand zwischen sich die Möglichkeit, dass sich das Gerüstgehäuse zwischen die entsprechenden gerüstaufnahmeseitigen Aufstandsflächen erstreckt. Gemäß dieser bevorzugten Ausführungsform weist das Gerüstgehäuse also zwei mal vier, d.h. acht, Auflagekanten auf, die vorzugsweise dazu ausgebildet sind, jeweils eine Gleitleiste aufzunehmen.

In einer bevorzugten Ausführungsform ist jede der Auflageflächen zur Aufnahme eines Paares von Gleitleisten ausgebildet. Dies ist besonders in der vorstehend beschriebenen Ausführungsform mit dem zwischen entlang der Walzachse beabstandeten Auflagekanten nach außen vorstehenden Vorsprung bevorzugt, aber nicht auf diese Ausführungsform beschränkt.

Insbesondere ist dabei auf jeder Auflagekante je eine Gleitleiste des Paares von Gleitleisten aufnehmbar. Es ist aber auch möglich, dass mehrere Gleitleisten pro Auflagekante oder Auflagekanten ohne Gleitleiste vorgesehen sind.

In einer bevorzugten Ausführungsform weisen die Auflageflächen Gewindebohrungen zur Befestigung von Gleitleisten auf. Dadurch ist eine sichere, lösbare, schnelle und präzise Montage der Gleitleisten auf den Auflageflächen sichergestellt. Die Gleitleisten können aber auch geklemmt oder anders auf den Auflageflächen befestigt sein.

Ein Walzgerüst zum Walzen von metallischen Stäben, Drähten oder Rohren entlang einer Walzachse umfasst ein Gerüstgehäuse gemäß der obigen Beschreibung und drei auf je einer Walzenwelle sitzende, die Walzachse sternförmig umgebende Walzen, die zusammen ein Kaliber bilden.

Das Gerüstgehäuse ist also dazu ausgestaltet, drei auf je einer Walzenwelle sitzende, die Walzachse sternförmig umgebende Walzen, die zusammen ein Kaliber bilden, aufzunehmen. Insbesondere sind die drei Walzenwellen mittels Exzenterbuchsen in Lagerbohrungen des Gerüstgehäuses so gelagert, dass ein radialer Abstand der Walzen zur Walzachse verstellbar ist.

Die sternförmige Anordnung der Walzen um die Walzachse herum bedeutet, dass die Walzen bzw. deren Rotationsebenen jeweils in einem Winkel von 120° zu den beiden benachbarten Walzen bzw. deren Rotationsebenen angeordnet sind. Dies gilt auch für die Walzenwellen, deren Achsen sich anders als die Rotationsebenen der Walzen jedoch nicht im Kaliber schneiden. Jede Walzenwelle steht aber innerhalb des Walzgerüsts in einem Winkel von jeweils 120° zu den beiden anderen Walzenwellen.

Das Kaliber meint im vorliegenden Zusammenhang die Öffnung zwischen den drei Walzen, durch die das Walzgut hindurchgeführt und dabei gewalzt wird. Es erstreckt sich über die Querschnittsfläche orthogonal zur Walzachse des Durchgangs, der innerhalb der Walzflächen durch die sternförmige Anordnung der drei Walzen ausgebildet ist. Das Kaliber ist nicht identisch mit einem Soll- oder einem Fertigungsdurchmesser des Walzguts, weil sich das Walzgerüst durch das Walzgut aufweitet und während des Walzvorgangs elastisch verformt wird und weil das Walzgut nicht nur durch die Walzen selbst, sondern beispielsweise auch durch Kräfte zwischen benachbarten Walzgerüsten elastisch und plastisch in seinem Durchmesser beeinflusst wird. Das Kaliber beeinflusst den Fertigungsdurchmesser aber maßgeblich.

Beim vorliegenden Walzgerüst können die Abstände der Walzen zur Walzachse zur Einstellung des Kalibers durch eine Drehung der Exzenterbuchsen, d.h. eine Exzenteranstellung wie beispielsweise aus DE 100 15 340 A1 bekannt, eingestellt werden.

Das Gerüstgehäuse mit den vier im 120° Winkel zueinander stehenden Auflageflächen ist für ein Walzgerüst mit drei sternförmig um die Walzachse angeordneten Walzen besonders vorteilhaft, weil die relative Ausrichtung der Walzen und der Auflageflächen zueinander passen. Somit kann das Gerüstgehäuse zwischen verschiedenen Varianten einer Y-Anordnung und einer Anti-Y-Anordnung umgestellt und dann jeweils über eine der genannten Auflageflächen bzw. Gleitleisten in die Gerüstaufnahme eingeschoben werden.

Hierdurch kann das Gerüstgehäuse flexibler innerhalb eines Walzblocks eingesetzt und insbesondere eine flexiblere Auswahl sowohl einer Position im Walzblock als auch einer Anstellungskonfiguration bei gleichzeitig kompakter Bauweise des Walzblocks getroffen werden.

Das Gerüstgehäuse ist daher modular sehr vielseitig in einem Walzblock einsetzbar, weil es an verschiedenen Positionen und in verschiedenen Stellungen in einer Gerüstaufnahme angeordnet werden kann.

Weitere Vorteile und Weiterbildungen der Erfindung ergeben sich aus der nachfolgenden Figurenbeschreibung und der Gesamtheit der Ansprüche.

### KURZE FIGURENBESCHREIBUNG

Fig. 1A ist eine Ansicht entlang einer Walzachse eines bevorzugten Walzgerüsts in einer Anti-Y-Anordnung in einer ersten Anstellungskonfiguration.
Fig. 1B ist eine Ansicht entlang der Walzachse des Walzgerüsts aus Fig. 1A in einer Y-Anordnung in der ersten Anstellungskonfiguration.
Fig. 1C ist eine Ansicht entlang der Walzachse des Walzgerüsts aus Fig. 1A, in der Anti-Y-Anordnung in einer zweiten Anstellungskonfiguration.
Fig. 1D ist eine Ansicht entlang der Walzachse des Walzgerüsts aus Fig. 1A, in der Y-Anordnung in der zweiten Anstellungskonfiguration.
Fig. 2A ist eine perspektivische Ansicht des Walzgerüsts aus Fig. 1A aus einer ersten Perspektive.
Fig. 2B ist eine andere perspektivische Ansicht des Walzgerüsts aus Fig. 1A aus einer zweiten Perspektive.
Fig. 3A ist eine seitliche Ansicht des Walzgerüsts aus Fig. 1A, die einen Anstellungsanschluss zeigt.
Fig. 3B ist eine andere seitliche Ansicht des Walzgerüsts aus Fig. 1A, die eine dem Anstellungsanschluss gegenüberliegende Seite zeigt.

### WEGE ZUR AUSFÜHRUNG DER ERFINDUNG

In der nachfolgenden Figurenbeschreibung erhalten gleiche oder entsprechende Elemente dieselben Bezugszeichen, und eine wiederholende Beschreibung wird weitgehend vermieden.

Fig. 1A zeigt eine Ansicht entlang einer in Z-Richtung verlaufenden Walzachse 19 eines bevorzugten Walzgerüsts 1 zum Walzen von metallischen Stäben, Drähten oder Rohren. Das Walzgerüst 1 umfasst ein Gerüstgehäuse 10, das in der hier dargestellten Ausführungsform entlang der Walzachse 19 gesehen die Form eines regelmäßigen Sechsecks hat. Eine Außenseite 12 des Gerüstgehäuses 10 ist mit sechs gleich langen Seitenflächen 14.1-14.6 versehen, die rotationssymmetrisch um die Walzachse 19 herum angeordnet sind. Benachbarte der Seitenflächen 14.1-14.6 gehen in einem als Ecke 16.1-16.6 bezeichneten Bereich ineinander über. Die Ecken 16.1-16.6 können dabei im Detail unterschiedlich ausgeprägt sein. Sie weisen eine Stoßkante zwischen den benachbarten, in der Ecke 16.1-16.6 ineinander übergehenden Seitenflächen 14.1-14.6 auf, die scharfkantig sein kann, bevorzugt aber abgefast oder abgerundet ist. Auch eine kleine Zwischenfläche zwischen benachbarten Seitenflächen 14.1-14.6 im Sinne einer ausgeprägten, relativ breiten Fase ist möglich und wird im vorliegenden Zusammenhang noch als Ecke 16.1-16.6 verstanden. Eine in Fig. 1A nicht zu sehende Einlaufseite 15, die aber in Fig. 1B abgebildet ist, und eine in Fig. 1A gezeigte Auslaufseite 13 des Gerüstgehäuses 10 haben damit wie das Gerüstgehäuse 10 der vorliegenden Ausführungsform insgesamt eine regelmäßige sechseckige Gestalt, die unter anderem dadurch ausgezeichnet ist, dass sie drei Paare von Seitenflächen 14.1, 14.4, 14.2, 14.5, 14.3, 14.6 hat, die jeweils zueinander parallel liegen. Das Gerüstgehäuse 10 ist als Monoblock gefertigt.

Das bevorzugte Walzgerüst 1 ist so ausgeführt, dass die in Fig. 1A nicht gezeigte Einlaufseite 15 der in Fig. 1A gezeigten Auslaufseite 13 gleicht, so dass alle nachfolgend für die Auslaufseite 13 beschriebenen Merkmale sich auf der gegenüberliegenden Seite des Gerüstgehäuses 10 an denselben bzw. entsprechenden Stellen finden, wie auch nachfolgend noch mit Bezug auf andere Figuren dargestellt wird.

Das Walzgerüst 1 umfasst ferner drei die Walzachse 19 sternförmig umgebende Walzen 20.1, 20.2, 20.3. Die Walzen 20.1-20.3 definieren jeweils eine Rotationsebene, die in einem Winkel von 120° zueinander stehen und sich in der Walzachse 19 schneiden. Die Rotationsebenen der Walzen 20.1-20.3 sind orthogonal zu je einem Paar Seitenflächen 14.1-14.6 des Gerüstgehäuses 10 angeordnet. Im Bereich der Walzachse 19 bilden die Walzen 20.1-20.3 zwischen sich ein Kaliber 21. Das Kaliber 21 wird insbesondere durch eine Walzfläche 22 jeder der Walzen 20.1-20.3 umschlossen, wobei die Walzflächen 22 der Walzen 20.1-20.3 als konkave Rille mittig entlang des Umfangs der jeweiligen Walze 20.1-20.3 ausgebildet sind, um dem Walzgut eine möglichst runde Außenkontur zu verleihen. Je nach Walzgut kann die Walzfläche 22 aber auch anders ausgebildet sein, insbesondere als ebene Fläche oder als konvexe Fläche. In Fig. 1A ist zu erkennen, dass die Walzen 20.1-20.3 in einer Anti-Y-Anordnung angeordnet sind, weil die obere Walze 20.1 vertikal und die beiden verbleibenden unteren Walzen 20.2, 20.3 jeweils in einem Winkel von 120° zur vertikalen Ausrichtung der oberen Walze 20.1 stehen.

Die Walzen 20.1-20.3 sitzen jeweils fest auf einer Walzenwelle, über welche die Walzen 20.1-20.3 angetrieben werden. Rotationsachsen der Walzenwellen verlaufen parallel zu je einem Paar Seitenflächen 14.1, 14.4, 14.2, 14.5, 14.3, 14.6. Die Rotationsachsen sind ferner quer zur Walzachse 19 und rotationssymmetrisch bzw. sternförmig um diese herum angeordnet. Die Rotationsachse der Walzenwelle der in Fig. 1A oberen Walze 20.1 ist in X-Richtung ausgerichtet. Die Rotationsachsen der beiden anderen Walzenwellen sind entsprechend in einem Winkel von 120° bzw. 240° in Bezug auf die Rotationsachse der oberen Walzenwelle ausgerichtet. Von den Walzenwellen ist in Fig. 1A nur jeweils ein antriebsseitiges Ende 24.1, 24.2, 24.3 abgebildet, das an einer der Seitenflächen 14.2, 14.4, 14.6 des Gerüstgehäuses 10 nach außen herausragt. Dadurch lassen sich die Walzenwellen jeweils an einen externen Antrieb anschließen, der so sein Walzmoment über eine Kupplung an die Walzenwellen und damit die Walzen 20.1-20.3 übertragen kann.

Die Walzenwellen verlaufen im Inneren des Gerüstgehäuses 10, in dem sich auch eine nicht gezeigte Exzenterverstellung zum Anstellen der Walzen 20.1-20.3 über ihre Walzenwellen befindet. Durch die Exzenterverstellung kann ein Abstand zwischen den Walzenwellen und damit den Walzen 20.1-20.3 einerseits und der Walzachse 19 andererseits in der X-Y-Ebene der Fig. 1A verändert werden. Dadurch lassen sich unterschiedliche Größen des Kalibers 21 einstellen und auch für ein gleichbleibendes Kaliber 21 eine Abnutzung der Walzen 20.1-20.3 kompensieren. Die Exzenterverstellung bildet einen Anstellungsmechanismus der Walzen 20.1-20.3.

Der Anstellungsmechanismus der Walzen 20.1-20.3 kann von außen betätigt werden, indem ein in der Nähe der Ecke 16.1 nach außen hervortretender Anstellungsanschluss 30 gedreht wird. Der Anstellungsanschluss 30 ist in der in Fig. 1A gezeigten Ausführungsform so ausgebildet, dass er sowohl manuell betätigbar ist als auch automatisch durch einen Motor betätigt werden kann. Der Anstellungsanschluss 30 ist vorzugsweise mit einer drehbar gelagerten, sich in das Innere des Gerüstgehäuses 10 erstreckenden Getriebewelle und einem Kegelrad verbunden, das in ein Zahnsegment einer Exzenterbuchse der Exzenterverstellung eingreift, wobei die Exzenterbuchse eine über das Kegelrad auf sie übertragene Drehbewegung ihrerseits auf die beiden anderen Exzenterbuchsen übertragen und somit ein synchrones Anstellen der Walzen ermöglichen kann. Der Anstellmechanismus ist über den Anstellungsanschluss 30 hinaus in Fig. 1A nicht im Detail dargestellt.

Der Anstellungsanschluss 30 befindet sich in der Nähe der Ecke 16.1 und die mit dem Anstellungsanschluss 30 verbundene Getriebewelle verläuft parallel zu der in Fig. 1A oberen Walzenwellen, d.h. in X-Richtung, deren antriebsseitiges Ende 24.1 auf der gegenüberliegenden Seite aus dem Gerüstgehäuse 10 herausragt. Der Anstellungsanschluss 30 befindet sich also im Wesentlichen gegenüber dem antriebsseitigen Ende 24.1 einer Walzenwelle, die parallel zur Getriebewelle verläuft. Diese relative Anordnung impliziert, dass der Anstellungsanschluss 30 nicht von einem mit dem antriebsseitigen Ende 24.1 einer der Walzenwellen fluchtend angeordneten Walzmotor verdeckt wird, weil die dem Anstellungsanschluss 30 benachbarten antriebsseitigen Enden 24.2, 24.3 der Walzenwellen in Bezug auf den Anstellungsanschluss 30 und seine Getriebewelle unter jeweils etwa 60° nach oben und unten ausgerichtet sind, so dass die hieran angekuppelten Motoren zwischen sich einen großen Freiraum bilden, der den Anstellungsanschluss 30 frei zugänglich lässt.

Der Anstellungsanschluss 30 ist in Fig. 1A nahe der Ecke 16.1 und in Bezug auf eine gedachte waagerechte Mittelebene des Gerüstgehäuses 10 leicht nach oben versetzt angeordnet. Ein Abstand zwischen dem Anstellungsanschluss 30 und der parallel zur Getriebewelle, d.h. in Fig. 1A in X-Richtung, verlaufenden Mittelebene entlang der Y-Achse in Fig. 1A beträgt hierbei weniger als 10% der Ausdehnung des Gerüstgehäuses 10 in Y-Richtung, also zwischen zwei gegenüberliegenden Seitenflächen 14.2, 14.5 des Gerüstgehäuses 10.

In Fig. 1A sind drei Montageelemente 26.1, 26.2, 26.3 für eine in Fig. 1A nicht abgebildete Führung für das Walzgut gezeigt. Die Führung kann an der Auslaufseite 13 des Gerüstgehäuses 10 montiert werden, die in Fig. 1A gezeigt ist. Auf der Einlaufseite 15, die in Fig. 1A nicht zu erkennen ist, können die Montageelemente 26.1, 26.2, 26.3 ebenso angeordnet sein, so dass dort eine Führung für das Walzgut montiert werden kann.

Bei der Führung für das Walzgut kann es sich beispielsweise um eine Rollenführung, insbesondere eine Einlaufrollenführung 60, wie sie beispielhaft in Fig. 1B gezeigt ist, oder eine Trichterführung handeln. Die Montageelemente 26.1, 26.2, 26.3 liegen sternförmig um die Walzachse 19 und jeweils, bezogen auf die Walzachse 19, gegenüber einer der Walzen 20.1, 20.2, 20.3. Die drei Montageelemente 26.1, 26.2, 26.3 sind jeweils in einem Winkelabstand von 120° um die Walzachse 19 herum angeordnet.

Ferner sind auf der in Fig. 1A gezeigten Auslaufseite 13 des Gerüstgehäuses 10 drei Kupplungsklemmbereiche 50.1, 50.2, 50.6 in benachbarten Ecken 16.1, 16.2, 16.6 des Gerüstgehäuses 10 angeordnet. Die Kupplungsklemmbereiche 50.1, 50.2, 50.6 werden jeweils von zwei Klemmleisten 52 begrenzt. Die drei benachbarten Ecken 16.1, 16.2, 16.6, in denen die Kupplungsklemmbereiche 50.1, 50.2, 50.6 angeordnet sind, sind die Ecke 16.1, in der auch der Anstellungsanschluss 30 angeordnet ist, und die beiden zu dieser benachbarten Ecken 16.2, 16.6. Die Kupplungsklemmbereiche 50.1, 50.2, 50.6 dienen dazu, einen Rollenführungs-Anstellungsanschluss 64, der in Fig. 1A nicht, aber in Fig. 1B gezeigt ist, sicher am Gerüstgehäuse 10 zu befestigen. Durch diese relative Anordnung der Kupplungsklemmbereiche 50.1, 50.2, 50.6 in der Ecke 16.1 des Anstellungsanschlusses 30 und den beiden diese umgebenden Ecken 16.2, 16.6 kann die besondere Flexibilität der Anordnung und Konfiguration des Walzgerüsts 1 mit einer Rollenführung kombiniert und somit auf das Gesamtsystem aus Walzgerüst 1 und Rollenführung übertragen werden.

In Fig. 1A ist dargestellt, dass das Gerüstgehäuse 10 auf der Auslaufseite 13 vier Gleitleisten 40.2, 40.3, 40.4, 40.5 aufweist, die parallel zu vier benachbarten der Seitenflächen 14.2, 14.3, 14.4, 14.5 angeordnet sind. Die Gleitleisten 40.2-40.5 schließen aneinander an und verlaufen entlang des Umfangs des sechseckigen Gerüstgehäuses 10 von der Ecke 16.2 mit Kupplungsklemmbereich 50.2 bis zu der Ecke 16.6 mit Kupplungsklemmbereich 50.6. Die Gleitleisten 40.2-40.5 sind in der Darstellung der Fig. 1A nicht auf den Seitenflächen 14.2-14.5, sondern in Richtung der Walzachse 19 nach innen versetzt angeordnet. Die Gleitleisten 40.2-40.5 bilden Gleitflächen, die sich einerseits in Umfangsrichtung entlang der Seitenflächen 14.2-14.5 und andererseits aus der Blattebene heraus parallel zur Walzachse 19 und den Seitenflächen 14.1-14.6, also in Fig. 1A in Z-Richtung, erstrecken. Somit können die Gleitleisten 40.2-40.5 in vier Ausrichtungen des Walzgerüsts 1 als Aufstandsfläche dienen und sind vor allem dazu gedacht, eine Aufnahme des Walzgerüsts 1 in einer nicht gezeigten Gerüstaufnahme zu erleichtern, indem das Walzgerüst 1 auf den Gleitleisten 40.2-40.5 in die Gerüstaufnahme hineingeschoben werden kann und die Gleitleisten 40.2-40.5 dabei auch als Dichtungselemente genutzt werden können. Auf der in Fig. 1A nicht gezeigten, gegenüberliegenden Einlaufseite 15 befinden sich gegenüber den gezeigten Gleitleisten 40.2-40.5 ebenfalls vier Gleitleisten 40.2-40.5, so dass jeweils ein Paar der Gleitleisten 40.2-40.5 auf gegenüberliegenden Seiten für eine stabile Lagerung des Walzgerüsts 1 in einer Gerüstaufnahme genutzt werden können.

Das Walzgerüst 1 weist ferner drei Wasserauslassöffnungen 42.1, 42.2, 42.3 auf der in Fig. 1A gezeigten Auslaufseite 13 auf. Kühlwasser, das beispielsweise für eine Einlaufrollenführung verwendet werden soll, kann somit an einer der Seitenflächen 14.1, 14.3, 14.5 durch in Fig. 1A nicht gezeigte Wasserzulauföffnungen in das Gerüstgehäuse 10 eingeleitet, durch das Gerüstgehäuse 10 hindurchgeleitet und durch eine der Wasserauslassöffnungen 42.1, 42.2, 42.3 herausgeleitet und von dort der Rollenführung zugeführt werden.

In den die Seitenflächen 14, entlang derer die Gleitleisten 40.2, 40.3, 40.4, 40.5 angeordnet sind, begrenzenden Ecken 16.2, 16.3, 16.4, 16.5, 16.6 befinden sich ferner insgesamt fünf Klemmpunkte 44.2, 44.3, 44.4, 44.5, 44.6 auf der in Fig. 1A gezeigten Auslaufseite 13 sowie der in dieser Figur nicht gezeigten Einlaufseite 15, durch die eine Klemmkraft aus der Gerüstaufnahme zur Fixierung des Walzgerüsts 1 aufgenommen werden kann.

Fig. 1B zeigt das Walzgerüst 1 aus Fig. 1A in einer Stellung, die gegenüber der Ausrichtung der Fig. 1A durch eine Verkippung des Walzgerüsts 1 um eine waagerechte, d.h. in X-Richtung verlaufende, Achse K um 180° eingenommen werden kann. Somit ist in Fig. 1B eine Ansicht der Rückseite des Walzgerüsts 1 gemäß Fig. 1A, d.h. der Einlaufseite 15, dargestellt. In dieser Stellung des Walzgerüsts 1 sind die Walzen 20.1-20.3 im Gegensatz zur in Fig. 1A abgebildeten Stellung in einer Y-Anordnung angeordnet.

Die Walzenwellen sind gegenüber der Stellung des Walzgerüsts 1 aus Fig. 1A parallelverschoben, ihre antriebsseitigen Enden 24.1-24.3 ragen daher in dieselbe Richtung aus dem Gerüstgehäuse 10 heraus, aber an einer anderen, nämlich an der jeweiligen Ecke 16.2, 16.4, 16.6 gespiegelten, Position. Das dargestellte Walzgerüst 1 ermöglicht also durch die oben beschriebene Verkippung den Einsatz im Walzblock mit sowohl einer Y-Anordnung als auch einer Anti-Y-Anordnung der Walzen 20.1-20.3 in derselben Gerüstaufnahme, wobei sich die antriebsseitigen Enden 24.1-24.3 der Walzenwellen lediglich translatorisch verschieben. Dies ermöglicht eine hohe Einsatzflexibilität des Walzgerüsts 1 in einem kompakten Walzblock. Die Walzantriebe, die an die antriebsseitigen Enden 24.1-24.3 der Walzenwellen in beiden Stellungen des Walzgerüsts 1 gekuppelt werden, können für jeden Gerüstplatz mit abwechselnder Y-Anordnung und Anti-Y-Anordnung auf derselben Seite der Walzachse 19 angeordnet werden, was den Raumbedarf des gesamten Walzblocks relativ klein hält.

Durch die Verkippung um die Achse K ist der Anstellungsanschluss 30 weiterhin in der Nähe der Ecke 16.1 des Gerüstgehäuses 10 angeordnet. Er ist in Bezug auf die waagerechte Mittelebene des Gerüstgehäuses 10 leicht versetzt nach unten, nämlich an der Ecke 16.1 gespiegelt, angeordnet. Trotzdem ist auch in dieser Stellung des Walzgerüsts 1, also der Y-Anordnung, der Anstellungsanschluss 30 von derselben Seite leicht erreichbar und damit insbesondere für eine effiziente manuelle Bedienung der Exzenteranstellung benachbarter Walzgerüste 1 geeignet.

In Fig. 1B ist ferner eine Einlaufrollenführung 60 dargestellt, die an dem Gerüstgehäuse 10 über die Montageelemente 26.1-26.3, die oben mit Bezug auf Fig. 1A beschrieben wurden und auch auf der in Fig. 1B gezeigten Einlaufseite 15 des Gerüstgehäuses 10 vorliegen, befestigt ist. Auch die Einlaufrollenführung 60 ist anstellbar, indem Rollen der Einlaufrollenführung 60 durch einen Rollenanstellmechanismus mehr oder weniger nah an der Walzachse 19 positionierbar sind. Für den Rollenanstellmechanismus ist die Einlaufrollenführung 60 über eine Gelenkwelle 62 mit einem Rollenanstellungsanschluss 64 verbunden, über den ein Drehmoment auf den Rollenanstellmechanismus aufgebracht werden kann.

Der Rollenanstellungsanschluss 64 ist den Kupplungsklemmbereich 50.1 und die diesem zugeordneten Klemmleisten 52 am Walzgerüst 1 angebracht. Durch die Anordnung der Montageelemente 26.1-26.3 und der Kupplungsklemmbereiche 50.1, 50.2, 50.6 am Gerüstgehäuse 10 kann die Rollenführung 60 sicher, präzise und schnell am Gerüstgehäuse 10 angebracht werden.

Ferner ist in Fig. 1B eine Wasserleitung 66 der Einlaufrollenführung 60 zu erkennen. Die Wasserleitung 66 ist an die Wasserauslassöffnung 42.3 angeschlossen, durch die Kühlwasser für die Führungsrollen der Einlaufrollenführung 60 das Walzgerüst 10 verlässt, wobei das Kühlwasser durch eine in Fig. 1B nicht gezeigte Wasserzulauföffnung 43.3 dem Walzgerüst 10 zugeführt wird, wenn es in der Gerüstaufnahme aufgenommen und an einen Wasseranschluss der Gerüstaufnahme angeschlossen ist.

Fig. 1C zeigt das bevorzugte Walzgerüst 1 aus Fig. 1A in einer in Bezug auf die Stellung aus Fig. 1A um 120° im Uhrzeigersinn um die Walzachse 19 gedrehten Stellung. Die Walzen 20.1-20-3 sind wegen der Geometrie des Walzgerüsts 1 in derselben Anti-Y-Anordnung wie in der in Fig. 1A dargestellten Stellung orientiert und auch die drei antriebsseitigen Enden 24.1-24.3 verlaufen in denselben Richtungen und liegen an denselben Positionen, so dass sie in derselben Weise an die externen Motoren zum Aufbringen des Walzmoments angekuppelt werden können wie in der Stellung aus Fig. 1A. Der Anstellungsanschluss 30 ist jedoch im Vergleich zu Fig. 1A um 120° im Uhrzeigersinn gedreht angeordnet.

Diese Anordnung dient vorzugsweise dazu, eine Fernanstellung des Anstellungsmechanismus der Walzen 20.1-20.3 durch einen externen Motor umzusetzen. Die Position des Anstellungsanschlusses 30 in der in Fig. 1C gezeigten Stellung des Walzgerüsts 1 ermöglicht es einerseits, dass eine externe Anstellungskupplung eines externen Anstellmotors in der nicht gezeigten Gerüstaufnahme mit dem Anstellungsanschluss 30 in Eingriff kommt und diesen betätigt, um die Walzen 20.1-20.3 anzustellen. Dies ist anders als in den in Fig. 1A und 1B gezeigten Stellungen.

Das Walzgerüst 1 muss quer zur Walzachse 19 in eine Gerüstaufnahme eingeschoben und herausgezogen werden können, um schnell gewartet werden zu können. Dieses Erfordernis bedeutet wiederum, dass das Walzgerüst in Fig. 1A-1D nach rechts in die Gerüstaufnahme eingeschoben werden muss, damit der die vertikal stehende Walze 20.1 in Fig. 1A und 1B bzw. 20.2 in Fig. 1C und 1D antreibende Walzmotor mit dem jeweiligen antriebsseitigen Ende 24.1 bzw. 24.2 in Eingriff kommen kann, weil rechts neben der Walzachse 19 der Walzmotor für die Walze 20.1 in Fig. 1A und 1B bzw. 20.2 in Fig. 1C und 1D rechts neben der Walzachse 19 angeordnet ist, um an das antriebsseitige Ende 24.1 bzw. 24.2 gekuppelt zu werden.

Dies wiederum bedeutet, dass sich in Fig. 1A-1D links neben der Walzachse 19 und damit auch dem Walzgerüst 1, also in Einschubrichtung vor der Walzachse 19, kein externer Anstellmotor befinden darf. Die Stellungen aus Fig. 1A und 1B sind daher für eine manuelle Anstellung, d.h. das Betätigen des Anstellungsanschlusses 30 durch einen Menschen, konfiguriert und der Anstellungsanschluss 30 kann in dieser Konfiguration nicht oder nur mit unverhältnismäßig großem Aufwand durch eine automatische Fernanstellung betätigt werden. Die Stellungen aus Fig. 1C und 1D, in denen der Anstellungsanschluss in Einschubrichtung hinter der Walzachse 19 liegt, sind für eine Fernanstellung, d.h. das Betätigen des Anstellungsanschlusses 30 durch einen externen Motor, konfiguriert.

In der in Fig. 1C gezeigten Stellung des Walzgerüsts 1 steht dieses auf den Gleitleisten 40.4, während die Walze 20.2 die Walze mit vertikaler Rotationsebene ist, und der Kupplungsklemmbereich 50.6 in horizontaler Richtung neben der Walzachse 19 liegt.

Fig. 1D zeigt das bevorzugte Walzgerüst in der Konfiguration aus Fig. 1C, d.h. der Konfiguration für eine Fernanstellung mit Anstellungsanschluss 30 nach oben rechts. Die Stellung des Walzgerüsts 1 in Fig. 1D kann gegenüber derjenigen in Fig. 1C durch eine Verkippung des Walzgerüsts 1 um die um 120°, und damit auch 60°, zur Waagerechten X-Richtung geneigte Achse K, die durch die Ecken 16.1 und 16.4 verläuft, um 180° eingenommen werden. Analog zum Übergang zwischen der Stellung des Walzgerüsts 1 aus Fig. 1A und derjenigen aus Fig. 1B wird auch beim Übergang zwischen der Stellung des Walzgerüsts 1 aus Fig. 1C und derjenigen aus Fig. 1D um die Achse K um 180° gekippt, die im Wesentlichen parallel zur Getriebewelle des Anstellungsanschlusses 30 verläuft. Dadurch wird bei dieser Verkippung die Ausrichtung des Anstellungsanschlusses 30 nicht verändert und die Walzen 20.1-20.3 gehen aus der in Fig. 1C gezeigten Anti-Y-Anordnung in die in Fig. 1D gezeigte Y-Anordnung und andersherum über.

In Fig. 1D ist wie in Fig. 1B die Einlaufseite 15 des Walzgerüsts 1 abgebildet. Wie auch in Fig. 1B ist eine Einlaufrollenführung 60 samt Gelenkwelle 62 und Rollenanstellungsanschluss 64 über die Montageelemente 26.1, 26.2, 26.3 und den Kupplungsklemmbereich 50.2 mit Klemmleisten 52 am Gerüstgehäuse 10 angebracht.

In der in Fig. 1D gezeigten Stellung des Walzgerüsts 1 steht dieses auf den Gleitleisten 40.3, während die Walze 20.3 die Walze mit vertikaler Rotationsebene ist, und der Kupplungsklemmbereich 50.2 in horizontaler Richtung neben der Walzachse 19 liegt.

Aufgrund der sechseckigen Form des Gerüstgehäuses 10 kann das Walzgerüst 1 in den vier in den Fig. 1A-1D dargestellten Stellungen angeordnet werden, die alle mit ähnlichen Anordnungen der Walzmotoren im Walzblock mit Gerüstaufnahmen kompatibel sind. Dadurch können sowohl Y-Anordnungen als auch Anti-Y-Anordnungen der Walzen eingenommen werden und dies gleichermaßen in zwei unterschiedliche Konfigurationen im Sinne verschiedener Ausrichtungen und Anordnungen des Anstellungsanschlusses 30, einmal für eine manuelle Anstellung und einmal für eine Fernanstellung. Diese Flexibilität wird bei den bekannten viereckigen Gerüstgehäusen nicht erreicht, weil diese nur sicher auf bzw. entlang einer der Seitenflächen des Gerüstgehäuses stehen und verschoben werden können, was die Ausrichtung des Anstellungsanschlusses bei gleichbleibender Ausrichtung der Walzmotoren festlegt.

Fig. 2A zeigt eine perspektivische Ansicht auf die Einlaufseite 15 des bevorzugten Walzgerüsts 1, bei dem die drei Walzen 20.1, 20.2, 20.3 in der Anti-Y-Anordnung angeordnet sind und der Anstellungsanschluss 30 der Exzenteranstellung waagerecht zur Seite ausgerichtet ist.

Entlang der Außenseite 12 des Gerüstgehäuses 10 sind Aussparungen und Bohrungen erkennbar, die für die Aufnahme der Walzenwellen, wobei in Fig. 2A nur das antriebsseitige Ende 24.2 der zur Walze 20.2 gehörigen Walzenwelle direkt zu erkennen ist, und des Anstellungsanschlusses 30 vorgesehen sind. Ferner ist zu erkennen, dass der Klemmpunkt 44.6 auf der dem Betrachter zugewandten Einlaufseite 15 durch einen Bolzen mit dem auf der Auslaufseite 13 gegenüberliegenden Klemmpunkt 44.6 verbunden ist, so dass eine auf die Klemmpunkte 44.6 aufgebrachte Klemmkraft direkt und stabil zwischen diesen Klemmpunkten 44.6 geleitet werden kann, um das Walzgerüst 1 in seiner Gerüstaufnahme zu fixieren, ohne empfindliche Teile des Gerüstgehäuses 10 durch eine zu große lokale Krafteinleitung kritisch zu deformieren oder gar zu beschädigen. Die Klemmpunkte 44.2-44.5 sind gleichartig ausgebildet und miteinander verbunden.

Fig. 2B zeigt wie Fig. 2A die Einlaufseite 15 des Walzgerüsts 1 aus einer anderen Perspektive als Fig. 2A, in der das antriebsseitige Ende 24.1 der Walzenwelle der Walze 20.1 zu sehen ist.

Die Figuren 3A und 3B zeigen jeweils seitliche Ansichten des Walzgerüsts, bei dem die drei Walzen in der Anti-Y-Anordnung ausgerichtet sind. Fig. 3A zeigt die Ecke 16.1 und die Seitenflächen 14.1 und 14.6 sowie den Anstellungsanschluss 30 und die antriebsseitigen Enden 24.2 und 24.3 der Walzenwellen der Walzen 20.2 und 20.3.

Fig. 3A zeigt ferner zwei Wasserzulauföffnungen 43.2, die mit einem Wasseranschluss in der Gerüstaufnahme verbunden werden können, um Wasser in das Gerüstgehäuse 10 aufzunehmen und durch die Wasserauslauföffnung 42.2 herauszuführen, um es beispielsweise einer Wasserleitung 66 einer Einlaufrollenführung 60 zuzuführen. In Fig. 3A ist außerdem ein Luftanschluss 41.2 neben dem antriebsseitigen Ende 24.2 zu erkennen, durch den Druckluft dem Gerüstgehäuse 10 zugeführt werden kann, um das Innenleben des Gerüstgehäuses 10, insbesondere die darin befindlichen Getriebeteile beispielsweise der Exzenterverstellung, durch Überdruck vor eindringendem Wasser zu schützen.

Fig. 3B zeigt die der Ecke 16.1 aus Fig. 3A gegenüberliegende Ecke 16.4 und die den Seitenflächen 14.1 und 14.6 gegenüberliegenden Seitenflächen 14.3 und 14.4. Ferner sind die Gleitleisten 40.3 und 40.4 sowohl auf der Einlaufseite 15 als auch der Auslaufseite 13 zu erkennen. In der Perspektive der Fig. 3B ist das antriebsseitige Ende 42.1 der Walzenwelle der Walze 20.1 stirnseitig zu erkennen, wobei auch ein Luftanschluss 41.1 und zwei Wasserzulauföffnungen 43.3 abgebildet sind.

### BEZUGSZEICHENLISTE

1 Walzgerüst
10 Gerüstgehäuse
12 Außenseite
13 Auslaufseite
14.1, 14.2, 14.3, 14.4, 14.5, 14.6 Seitenfläche
15 Einlaufseite
16.1, 16.2, 16.3, 16.4, 16.5, 16.6 Ecke
19 Walzachse
20.1, 20.2, 20.3 Walze
21 Kaliber
22 Walzfläche
24.1, 24.2, 24.3 Antriebsseitiges Ende
26.1, 26.2, 26.3 Montageelement
30 Anstellungsanschluss
40.2, 40.3, 40.4, 40.5 Gleitleiste
41.1, 41.2, 41.3 Luftanschluss
42.1, 42.2, 42.3 Wasserauslauföffnung
43.1, 43.2, 43.3 Wasserzulauföffnung
44.2, 44.3, 44.4, 44.5, 44.6 Klemmpunkt
50.1, 50.2, 50.6 Kupplungsklemmbereich
52 Klemmleiste
60 Einlaufrollenführung
62 Gelenkwelle
64 Rollenanstellungsanschluss
66 Wasserleitung
K Kippachse zum Umstellen zwischen Y-Anordnung und Anti-Y-Anordnung

## Patentansprüche

1. Gerüstgehäuse (10) für ein Walzgerüst (1) zum Walzen von metallischen Stäben, Drähten oder Rohren entlang einer Walzachse (19), umfassend
mindestens vier auf einer Außenseite (12) des Gerüstgehäuses (10) angeordnete Auflageflächen, die aus Sicht entlang der Walzachse (19) zur Walzachse (19) parallel sind,
von denen zwei nicht benachbarte, zueinander parallele Auflageflächen und die zwei anderen benachbarte Auflageflächen bilden,
wobei die benachbarten Auflageflächen im 120° Winkel zueinander stehen und jede davon zu einer der parallelen Auflageflächen im 120° Winkel steht,
wobei die zwei parallelen Auflageflächen oder/und die benachbarten Auflageflächen dazu ausgebildet sind, Gleitleisten (40.2, 40.3, 40.4, 40.5) zum Einschieben des Gerüstgehäuses (10) in eine Gerüstaufnahme aufzunehmen.

2. Gerüstgehäuse (10) nach Anspruch 1, wobei jede der Auflageflächen mehrteilig mit zumindest zwei entlang der Walzachse (19) beabstandeten Auflagekanten ausgestaltet ist, zwischen denen zumindest ein nach außen vorstehender Vorsprung ausgebildet ist.

3. Gerüstgehäuse (10) nach Anspruch 2, wobei der Vorsprung durch zwei sich parallel zu den Auflagekanten erstreckende Stufen von den Auflagekanten abgesetzt ist.

4. Gerüstgehäuse (10) nach einem der vorhergehenden Ansprüche, wobei jede der Auflageflächen zur Aufnahme eines Paares von Gleitleisten (40.2, 40.3, 40.4, 40.5) ausgebildet ist.

5. Gerüstgehäuse (10) nach Anspruch 2 und 4, wobei auf jeder Auflagekante je eine Gleitleiste (40.2, 40.3, 40.4, 40.5) des Paares von Gleitleisten (40.2, 40.3, 40.4, 40.5) aufnehmbar ist.

6. Gerüstgehäuse (10) nach einem der vorhergehenden Ansprüche, wobei die Auflageflächen Gewindebohrungen zur Befestigung von Gleitleisten (40.2, 40.3, 40.4, 40.5) aufweisen.

7. Walzgerüst (1) zum Walzen von metallischen Stäben, Drähten oder Rohren entlang einer Walzachse (19), umfassend:
ein Gerüstgehäuse (10) nach einem der vorhergehenden Ansprüche; und
drei auf je einer Walzenwelle sitzende, die Walzachse (19) sternförmig umgebende Walzen (20.1, 20.2, 20.3), die zusammen ein Kaliber (21) bilden.
